# EUROPÄISCHE PATENTSCHRIFT

(11) **EP 1 039 227 B1**
(45) Veröffentlichungstag und Bekanntmachung des Hinweises auf die Patenterteilung: **05.10.2005**
(21) Anmeldenummer: 00105904.7
(22) Anmeldetag: 22.03.2000
(51) Int. Cl.: F23N 5/20, F23N 5/12

(54) **Verfahren zur Erkennung und Beurteilung von Zündproblemen**
Method for detecting and evaluating ignition failures
Procédé de détection et d'evaluation des défaillances d'allumage

(30) Priorität: 23.03.1999 AT 52999
(43) Veröffentlichungstag der Anmeldung: 27.09.2000
(73) Patentinhaber: Vaillant GmbH, 42859 Remscheid (DE)
(72) Erfinder: Maass, Andre, 42107 Wuppertal (DE)
(74) Vertreter: Hocker, Thomas

(56) Entgegenhaltungen:
- EP-A- 0 498 034
- AT-B- 393 896
- DD-A- 286 658
- PATENT ABSTRACTS OF JAPAN vol. 1995, no. 08, 29. September 1995 (1995-09-29) & JP 07 119965 A (NORITZ CORP), 12. Mai 1995 (1995-05-12)
- PATENT ABSTRACTS OF JAPAN vol. 015, no. 039 (M-1075), 30. Januar 1991 (1991-01-30) & JP 02 275219 A (MITSUBISHI ELECTRIC CORP), 9. November 1990 (1990-11-09)

## Beschreibung

Die Erfindung bezieht sich auf ein Verfahren zur Erkennung und Beurteilung von Zündproblemen nach den einleitenden Teilen der unabhängigen Verfahrensansprüche sowie auf eine Einrichtung zur Durchführung der Verfahren. Ein derartiges Verfahren ist zum Beispiel aus der JP 07 119 965 bekannt.

Bei bekannten Gasbrennern mit einer Schaltung zur Flammenüberwachung ist meist ein analog arbeitender Schaltungsteil vorgesehen, der den Ionisationsstrom des Flammenwächters mißt. Damit ist es zwar möglich, einen Zündfehler festzustellen und eine Abschaltung der weiteren Gaszufuhr und allenfalls eine Belüftung des Brennraumes vor einer Wiederholung des Zündversuches auszulösen, es ist jedoch mit solchen Einrichtungen nicht möglich, auf den Zustand des Brenners zu schließen, der durch den Betrieb einem Verschleiß unterworfen ist.

Ziel der Erfindung ist es, diesen Nachteil zu vermeiden und ein Verfahren der eingangs erwähnten Art vorzuschlagen, das einen eindeutigen Rückschluß auf den Zustand des Brenners ermöglicht, bzw. das es ermöglicht zu unterscheiden, ob die Zündprobleme durch einen verschlechterten Zustand des Brenners oder durch Probleme bei der Steuerung der Zündung bedingt sind.

Erfindungsgemäß wird dies bei einem Verfahren der eingangs erwähnten Art alternativ durch die kennzeichnenden Merkmale der unabhängigen Verfahrensansprüche erreicht.

Durch die vorgeschlagenen Maßnahmen gemäß der einen Alternative wird die Häufigkeit von jenen Fällen ermittelt, in denen es jeweils einer bestimmten Anzahl von Zündversuchen bedurfte, bis der Brenner erfolgreich gezündet werden konnte. Steigt die Zahl jener Fälle, in denen es mehr als eines Zündversuches bedurfte, im Verhältnis zu jenen Fällen an, in denen bereits der erste Zündversuch nach einem Startbefehl für den Brenner erfolgreich verlief, langsam an, so ist dies ein Indiz für einen sich aufgrund des Verschleißes verschlechternden Zustand des Brenners. Ändert sich dieses Verhältnis im wesentlichen abrupt, so ist dies ein Hinweis auf Probleme mit der Ansteuerung der Zündung oder der Gaszufuhr.

Damit lassen sich durch eine einfache Auswertung der ermittelten Daten Hinweise für die Wartung und Fehlersuche gewinnen.

Erfindungsgemäß kann das gleiche Ziel auch gemäß der anderen Alternative nach Anspruch zwei dadurch erreicht werden, daß die Zahl der erfolglosen Zündversuche erfaßt wird. Vorteil dieses Verfahrens ist, dass die Zähler über geringere Kapazität verfügen können.

Anspruch drei beschreibt ein erfindungsgemäßes Verfahren, bei dem die Anzahl der erfolglosen Zündversuche in Relation zu der Gesamtzahl der Zündversuche gesetzt wird, wodurch die Zahl der Schaltspiele des Gasbrenners berücksichtigt wird.

Ein weiteres Ziel der Erfindung ist es, eine Einrichtung zur Durchführung des erfindungsgemäßen Verfahrens vorzuschlagen.

Ausgehend von einem Verfahren gemäß den Oberbegriffen der Ansprüche eins bis drei werden daher die kennzeichnenden Merkmale des unabhängigen Einrichtungsanspruchs vorgeschlagen.

Durch die vorgeschlagenen Maßnahmen ist es auf einfache Weise möglich, die Zahl jener Fälle, in denen eine bestimmte Anzahl von Zündversuchen bis zu einer erfolgreichen Zündung des Brenners nötig waren, zu ermitteln und entsprechend auszuwerten. Dabei zeichnet sich die Einrichtung durch große Einfachheit aus, wobei der Prozessor ohnehin bereits aus anderen Gründen vorgesehen werden muß, z.B. um ein entsprechendes Programm für den Betrieb des Heizgerätes abzuarbeiten.

Durch die Merkmale des Anspruches fünf ergibt sich der Vorteil, daß die Daten auch im Falle eines Ausfalls der Spannungsversorgung erhalten bleiben.

Die Erfindung wird nun anhand der Zeichnung näher erläutert. Dabei zeigen:
Fig. 1 einen Wasserheizer,
Fig. 2 schematisch eine Einrichtung zur Durchführung eines erfindungsgemäßen Verfahrens,
Fig. 3 ein Fließschema dieses erfindungsgemäßen Verfahrens,
Fig. 4 schematisch eine Variante einer Einrichtung zur Durchführung einer Abwandlung des erfindungsgemäßen Verfahrens und
Fig. 5 ein Fließschema der Variante des erfindungsgemäßen Verfahrens.

Gleiche Bezugszeichen bedeuten in allen Figuren gleiche Einzelteile.

In Fig. 1 ist der Aufbau eines brennstoffbeheizten Heizgerätes dargestellt, sei es ein Wasserheizer für Sanitärzwecke, ein Umlaufwasserheizer, ein Kessel, ein Speicher oder Raumheizofen. Dieses Heizgerät 20 weist einen Regler 1 auf, dem eine Zündschaltung 2 zugeordnet ist, die über eine Leitung 11 mit einer Zündelektrode 21 verbunden ist, die einem Gas- oder Ölbrenner 3 zugeordnet ist, der über eine mit einem Elektromagnetventil 22 versehene Brennstoffleitung 23 mit Gas oder Öl versorgt ist.

Dem Brenner 3 ist ein Wärmetauscher 24 zugeordnet, der mit einer Abgassammelhaube 25 versehen ist, die in einen Abgasabzug 26 übergeht. Dem Brenner ist eine Überwachungselektrode 27 zugeordnet, die mittels einer Leitung 12 mit dem Regler 1 verbunden ist. Der Regler 1 weist eine Flammenerkennungsschaltung 4 auf, die mit der Leitung 12 verbunden ist.

Der Regler 1 enthält Zähler 5, 6 und 7, die mit einem Speicher 8 verbunden sind. Der Speicher 8 ist über eine Schnittstelle 9 mit einer Anzeige 10 für den Speicherinhalt versehen.

Der Regler 1 enthält darüber hinaus einen Zeitgeber 29, in dem eine Sicherheitszeit vorgegeben werden kann. Wird innerhalb dieser Sicherheitszeit keine Flammenbildung erreicht, erfolgt eine Schließung des Gasventils und nach Spülung des Brennraums ein erneuter Zündversuch für den Brenner. Nach Ablauf einer gewissen Anzahl vergeblicher Zündversuche erfolgt eine verriegelnde Abschaltung, d.h. Schließung des Elektromagnetventils 22, die erst wieder durch einen händischen Eingriff aufgehoben werden kann.

Ein im Regler 1 vorgesehener Prozessor 28 arbeitet ein in dem Speicher 8 abgelegtes Programm ab und steuert u.a. die Zündschaltung 2 und diese die Zündelektrode 21 des Brenners 3. Wird innerhalb der Sicherheitszeit nach dem Zündbefehl eine ausreichende Flammenbildung über die Ionisationsstrecke zwischen den Elektroden 21 und 27 von der Flammenerkennungsschaltung 4 erfaßt, d.h., der Zündversuch war erfolgreich, so wird der Zähler 5 inkrementiert.

Ist dies jedoch nicht der Fall, so wird ein weiterer Zündversuch gestartet. Ist dieser erfolgreich, so wird der Zähler 6 inkrementiert.

Ist auch dieser nicht erfolgreich, so wird ein dritter Zündversuch gestartet. Ist dieser erfolgreich, so wir der Zähler 7 inkrementiert. Ist dies nicht der Fall, so wird kein weiterer Versuch gestartet, und es erfolgt eine Störabschaltung durch verriegelndes Schließen des Elektromagnetventiles 22 in der Gasleitung 23 zum Brenner 3 durch den Prozessor 1.

Somit zeigt der Zähler 5 die Anzahl der Fälle an, in denen bereits der erste Zündversuch erfolgreich war. Bei einem optimalen Betrieb bleiben daher die Zähler 6 und 7, welche die Zahl jener Fälle angeben, in den zwei, bzw. drei Zündversuche erforderlich waren, auf dem Wert Null.

Nach dem erfolgreichen Zünden oder einer Störabschaltung arbeitet der Prozessor 1 ein Programm, das er aus dem Speicher 8 abruft, ab. Die Anzahl der Fälle, bei denen drei Zündversuche bis zum erfolgreichen Brennerstart benötigt wurden, gezählt in Speicher 7, werden mit Hilfe eines Divisionsgliedes 30 in Relation zur Anzahl der Fälle, bei denen ein Zündversuch bis zum erfolgreichen Brennerstart benötigt wurde, gezählt in Speicher 5, gesetzt. Auch die Anzahl der Fälle, bei denen zwei Zündversuche bis zum erfolgreichen Brennerstart benötigt wurden, gezählt in Speicher 6, werden mit Hilfe eines Divisionsgliedes 30 in Relation zur Anzahl der Fälle, bei denen ein Zündversuch bis zum erfolgreichen Brennerstart benötigt wurde, gezählt in Speicher 5, gesetzt.

Im ordnungsgemäßen Betrieb werden die beiden Quotienten immer kleiner, da die Anzahl der Brennerstarts, bei denen lediglich ein Zündversuch notwendig ist, zunimmt, während die Anzahl der Brennerstarts, bei denen zwei oder drei Zündversuche notwendig sind, konstant bleiben. Werden zwei oder drei Zündversuche benötigt, so vergrößert sich der entsprechende Quotient.

Die jeweiligen Minima der Quotienten werden zusammen mit einer Zeitinformation aus einem Betriebsstundenzähler 31 in dem Speicher 8 abgelegt. Werden bei einem Brennerstart mehr als ein Zündversuch benötigt, so errechnet der Prozessor 28 mit Hilfe eines Gradientengebers 32 aus dem jeweiligen Minimum der Quotienten, der Betriebsstundenzahl beim Erreichen des entsprechenden Minimums, dem entsprechenden Quotienten bei zwei oder drei notwendigen Zündversuchen und der Betriebsstundenzahl hierbei einen Gradienten. Überschreitet der Gradient einen im Speicher 8 vorgegebenen Wert Gᵤ, und unterschreitet zugleich einen anderen vorgegebenen Wert Gₒ (hierbei gilt Gₒ > Gᵤ), so ist dies ein Indiz dafür, dass der Brenner aufgrund von Verschmutzung gewartet werden muss. Der Prozessor 28 gibt ein entsprechendes Signal an das Display 10. Wird der Grenzwert Gₒ überschritten, so ist dies ein Indiz für ein Fehler in der Zündung oder Gaszufuhr; der Prozessor gibt ein entsprechendes Signal an das Display 10, mit dem angezeigt wird, dass die Zündung und Gaszufuhr auf Störungen überprüft werden muss.

Fig. 3 zeigt den Algorithmus des Verfahrens vom jeweils ersten Zündversuch bis zum erfolgreichen Betrieb oder einer Störabschaltung.

Eine Variante dieses Verfahrens ist in Fig. 4 dargestellt. Der Prozessor 28 arbeitet das in dem Speicher 8 abgelegte Programm ab und steuert u.a. den Zünder 2 und dieser die Zündelektrode 21 des Brenners 3. Wird innerhalb einer bestimmten Zeit nach dem Zündbefehl keine ausreichende Flammenbildung erfaßt, d.h. der erste Zündversuch war erfolglos, so wird der Zähler 5 inkrementiert.

Es wird im Falle einer erfolglosen Zündung ein weiterer Zündversuch gestartet. Ist dieser erfolglos, so wird der Zähler 6 inkrementiert.

Es wird im Falle einer erfolglosen zweiten Zündung ein dritter Zündversuch gestartet. Ist dieser erfolglos, so wird der Zähler 7 inkrementiert, und es erfolgt eine Störabschaltung durch verriegelndes Schließen des Elektromagnetventiles 22 in der Gasleitung 23 zum Brenner 3 durch den Prozessor 28.

Somit zeigt der Zähler 5 die Anzahl der Fälle, in denen bereits der erste Zündversuch erfolglos war. Bei einem optimalen Betrieb bleiben die Zähler 5, 6 und 7, welche die Zahl der erfolglosen Zündversuche angeben, auf den Wert Null.

Analog zum zuvor beschriebenen Verfahren werden die entsprechenden Quotienten und Gradienten gebildet. Der Vorteil dieses Verfahrens ist, dass die Zähler 5 bis 7 geringere Kapazität aufweisen müssen.

Fig. 5 zeigt den Algorithmus des in Fig. 4 dargestellten Verfahrens vom jeweils ersten Zündversuch bis zum erfolgreichen Betrieb oder einer Störabschaltung.

## Patentansprüche

1. Verfahren zur Erkennung und Beurteilung von Zündproblemen bei einen Gasbrenner aufweisenden Geräten, bei denen nach jedem Startbefehl für den Brenner die Flammen überwacht werden und bei Ausbleiben der Flammen innerhalb einer bestimmten Zeitspanne ein weiterer Zündversuch gestartet wird und nach einer bestimmten Anzahl von Zündversuchen eine Störabschaltung erfolgt und nach jedem Startbefehl die Zahl der Zündversuche bis zur erfolgreichen Zündung gezählt wird, bei dem die Anzahl der Startbefehle ermittelt wird, bei denen ein, bzw. zwei, bzw. n-1, bzw. n Zündversuche bis zur erfolgreichen Zündung erforderlich waren, **dadurch gekennzeichnet, dass** das Verhältnis der Zahl der Fälle, bei denen es mehr als eines Zündversuches für den Brenner bedurfte, zu der Zahl der Fälle gebildet wird, bei denen der erste Zündversuch erfolgreich war, wobei bei einer langsamen Änderung des Verhältnisses ein Wartungshinweis für den Brenner, bei einer abrupten Änderung ein solcher auf die Ansteuerung der Zündung oder der Gaszufuhr erfolgt.

2. Verfahren zur Erkennung und Beurteilung von Zündproblemen bei einen Gasbrenner aufweisenden Geräten, bei denen nach jedem Startbefehl für den Brenner die Flammen überwacht werden und bei Ausbleiben der Flammen innerhalb einer bestimmten Zeitspanne ein weiterer Zündversuch gestartet wird und nach einer bestimmten Anzahl von Zündversuchen eine Störabschaltung erfolgt und nach jedem Startbefehl die Zahl der erfolglosen Zündversuche gezählt wird, bei dem die Anzahl der Startbefehle ermittelt wird, bei denen ein, bzw. zwei, bzw. n-1, bzw. n Zündversuche erfolglos waren, **dadurch gekennzeichnet, dass** das Verhältnis der Zahl der Fälle, bei denen mehr als ein Zündversuch erfolglos war, zu der Zahl der Fälle gebildet wird, bei denen der erste Zündversuch erfolglos war, wobei bei einer langsamen Änderung des Verhältnisses ein Wartungshinweis für den Brenner, bei einer abrupten Änderung ein solcher auf die Ansteuerung der Zündung oder der Gaszufuhr erfolgt.

3. Verfahren zur Erkennung und Beurteilung von Zündproblemen bei einen Gasbrenner aufweisenden Geräten gemäß Anspruch 2, **dadurch gekennzeichnet, dass** die Anzahl der erfolglosen Zündversuche im Verhältnis zu der Gesamtzahl der Zündversuche ermittelt wird, wobei bei einer langsamen Änderung des Verhältnisses ein Wartungshinweis für den Brenner, bei einer abrupten Änderung ein solcher auf die Ansteuerung der Zündung oder der Gaszufuhr erfolgt.

4. Einrichtung zur Durchführung des Verfahrens gemäß mindestens einem der vorgenannten Ansprüche, bei der eine mit einem Flammenwächter und einer von einem Prozessor (1) gesteuerten Zünder (2) verbundene Flammenerkennungsschaltung (4) vorgesehen ist, **dadurch gekennzeichnet, dass** die Erkennungsschaltung (4) mit einer der Anzahl der nach einem Startbefehl zulässigen Zahl von Zündversuchen entsprechenden Anzahl von Zählern (5, 6, 7) verbunden ist, die ihrerseits mit einem Speicher (8) verbunden sind, der über eine Schnittstelle (9) auslesbar ist.

5. Einrichtung nach Anspruch 4, **dadurch gekennzeichnet, dass** der Speicher als EEPROM ausgebildet ist.

## Claims

1. A process for the recognition and assessment of ignition problems on gas burner equipped appliances in which the flames are monitored after each start command for the burner and, if there are no flames within a certain period of time, another ignition attempt is started, and after a certain number of such ignition attempts a fault shut-off is initiated, and after each start command the number of ignition attempts up to successful ignition is counted, with the number of start commands being determined in which one or two or n-1 or n ignition attempts up to successful ignition were required, **characterised in that** the ratio of the number of cases in which more than one ignition attempts were necessary for the burner relative to the number of cases in which the first ignition attempt was successful is established and that, in the event of a slow change of such ratio a maintenance recommendation for the burner is released, and in the event of an abrupt change of such ratio a maintenance recommendation for the ignition system or the gas supply is released.

2. A process for the recognition and assessment of ignition problems on gas burner equipped appliances in which the flames are monitored after each start command for the burner and, if there are no flames within a certain period of time, another ignition attempt is started, and after a certain number of such ignition attempts a fault shut-off is initiated, and after each start command the number of unsuccessful ignition attempts is counted, with the number of start commands being determined in which one or two or n-1 or n ignition attempts were unsuccessful, **characterised in that** the ratio of the number of cases in which more than one ignition attempt was unsuccessful relative to the number of cases in which the first ignition attempt was unsuccessful is established and that, in the event of a slow change of such ratio a maintenance recommendation for the burner is released, and in the event of an abrupt change of such ratio a maintenance recommendation ignition system or the gas supply is released.

3. A process for the recognition and assessment of ignition problems on gas burner equipped appliances according to Claim 2, **characterised in that** the number of unsuccessful ignition attempts relative to the total number of ignition attempts is determined and that, in the event of a slow change of such ratio a maintenance recommendation for the burner is released, and in the event of an abrupt change of such ratio a maintenance recommendation ignition system or the gas supply is released.

4. An arrangement for the implementation of the process according to at least one of the preceding Claims, in which provision is made for a flame recognition circuit (4) connected with both a flame detector and an igniter (2) which latter is controlled by a processor (1), **characterised in that** the recognition circuit (4) is connected with such a number of counters (5, 6, 7) as corresponds to the number of ignition attempts permissible after a start command, which counters in turn are connected with a memory (8) reading out via an interface (9).

5. An arrangement according to Claim 4 **characterised in that** the memory is designed as an EEPROM.

## Revendications

1. Méthode permettant de relever et de définir des défauts d'allumage sur des appareils équipés d'un brûleur à gaz dont les flammes sont contrôlées après chaque mise en marche du brûleur, tout défaut pendant un laps de temps déterminé donnant lieu à un nouvel allumage répété plusieurs fois préréglées aboutissans à un arrêt, le nombre des allumages après chaque mise en marche étant compté jusqu'à l'allumage définitif, méthode où le nombre des mises en marche est compté où un ou deux ou n-1 ou n nouveaux allumages étaient néessaires pour obtenir l'allumage définitif, méthode **caractérisée par le fait** **qu**'il est établi le rapport entre le nombre des cas nécessitant plus d'un nouvel allumage, et le nombre des cas où le nouvel allumage a fonctionné immédiatement, une modification lente de ce rapport donnant lieu à une note d'avertissement relative au brûleur, une modification brusque donnant lieu à une telle note relative à la commande de l'allumage ou l'approvisionnement en gaz.

2. Méthode permettant de relever et de définir des défauts d'allumage sur des appareils équipés d'un brûleur à gaz dont les flammes sont contrôlées après chaque mise en marche du brûleur, tout défaut pendant un laps de temps déterminé donnant lieu à un nouvel allumage répété plusieurs fois préréglées aboutissant à un arrêt, le nombre des allumages sans résultat étant compté, méthode où un ou deux ou n-1 ou n allumages n'ont pas donné de résultat, méthode **caractérisée par le fait** **qu**'il est établi le rapport entre le nombre des cas où plus d'un nouvel allumage est resté sans résultat, et le nombre des cas où le premier allumage est resté sans résultat, une modification lente de ce rapport donnant lieu à une note d'avertissement relative au brûleur, une modification brusque donnant lieu à une telle note relative à la commande de l'allumage ou l'approvisionnement en gaz.

3. Méthode permettant de relever et de définir des défauts d'allumage sur des appareils équipés d'un brûleur à gaz, suivant la revendication 2, **caractérisée par le fait que** le nombre des allumages sans résultat est établi par rapport au nombre total des allumages, une modification lente de ce rapport donnant lieu à une note d'avertissement relative au brûleur, une modification brusque donnant lieu à une telle note relative à la commande de l'allumage ou à l'approvisionnement en gaz.

4. Equipement pour l'application de la méthode suivant au moins une des revendications précédentes, comprenant un montage détecteur de flammes (4) relié à un contrôleur de flammes et à un allumeur (2) actionné par un processeur (1), équipement **caractérisé par le fait que** le montage (4) est relié à un nombre de compteurs (5, 6, 7) correspondant au nombre admissible d'allumages après une mise en marche, compteurs reliés à une mémoire (8) lue par l'intermédiaire d'un interface (9).

5. Equipement suivant la revendication 4 **caractérisé par le fait que** la mémoire est conçue comme EEPROM.
